# EUROPÄISCHE PATENTSCHRIFT

(11) **EP 0 756 052 B1**
(45) Veröffentlichungstag und Bekanntmachung des Hinweises auf die Patenterteilung: **25.11.1998**
(21) Anmeldenummer: 96107313.7
(22) Anmeldetag: 09.05.1996
(51) Int. Cl.: E05B 17/16, E05B 27/00, E05B 19/00

(54) **Schliesszylinder mit Stiftzuhaltungen sowie Schlüssel für einen Schliesszylinder mit Stiftzuhaltungen**
Cylinder lock with pin tumblers and key for a lock cylinder with pin tumblers
Serrure cylindrique à goupilles et une clé pour une serrure à goupilles

(30) Priorität: 26.07.1995 DE 19527200
(43) Veröffentlichungstag der Anmeldung: 29.01.1997
(73) Patentinhaber: JULIUS NIEDERDRENK KG, 42553 Velbert (DE)
(72) Erfinder:
(74) Vertreter: Gesthuysen, Hans Dieter, Dipl.-Ing.

(56) Entgegenhaltungen:
- EP-A- 0 360 462
- FR-A- 341 653
- FR-A- 2 710 940
- FR-E- 32 496
- GB-A- 2 082 240
- US-A- 2 857 753

## Beschreibung

Die Erfindung betrifft einen Schließzylinder nach dem Oberbegriff des Anspruchs 1, und einen Schlüssel, der für einen Schließzylinder der vorgenannten Art geeignet ist.

Ein Schließzylinder der eingangs genannten Art ist bereits aus der DE - A - 38 17 494 sowie der DE - C - 33 38 713 bekannt. Der Nachteil der bekannten Schließzylinder besteht darin, daß in den Schlüsselkanal ohne weiteres ein Einbruchswerkzeug, wie beispielsweise eine Picking-Pistole eingeführt werden kann. Im Ergebnis ist zu den bekannten Schließzylindern festzustellen, daß ihre Aufsperrsicherheit zu wünschen übrig läßt.

Aufgabe der Erfindung ist es, einen Schließzylinder der eingangs genannten Art zur Verfügung zu stellen, bei dem die Aufsperrsicherheit erheblich verbessert ist.

Diese Aufgabe wird durch einen Schließzylinder, wie er im Patentanspruch 1 angegeben ist, gelöst. Der Kern der Erfindung liegt in der Verwendung von einander gegenüberliegenden Sperrstiften, die in gesperrtem Zustand, also bei nicht eingestecktem Schlüssel, formschlüssig ineinandergreifen. Als Folge hiervon ergibt sich quasi eine Sperre im Schlüsselkanal, so daß es mit üblichen Werkzeugen, worunter Schlüssel, Einbruchswerkzeuge und dergleichen verstanden werden, nur sehr schwer möglich ist, diese aus formschlüssig ineinandergreifenden Sperrstiften bestehende Sperre zu überwinden. Beim Einführen eines üblichen Werkzeuges stößt dieses gegen die Sperrstifte, ohne daß diese auseinander gedrückt werden. Somit ist bereits der Einführvorgang eines Einbruchswerkzeuges, wie beispielsweise einer Picking-Pistole, mit einem erheblichen Zeitaufwand verbunden, bis das Einbruchswerkzeug alle Sperren überwunden und vollständig in den Schlüsselkanal eingeführt worden ist. Durch die vorliegende Erfindung ergibt sich also eine wesentliche Erschwerung des Einführens des Einbruchswerkzeuges in einen Schließzylinder und damit im Ergebnis eine erheblich verbesserte Aufsperrsicherheit.

Schließlich läßt sich durch das erfindungsgemäße formschlüssige Ineinandergreifen der einander gegenüberliegenden Sperrstifte eine erheblich vergrößerte Eintauchtiefe der Sperrstifte und damit eine Vielzahl von Schließungsmöglichkeiten erreichen und dies, obwohl die Sperrstift-Paare einander unmittelbar gegenüberliegend angeordnet sind.

Ein Schließzylinder mit den Merkmalen des Anspruchs 2 bietet den Vorteil, daß, sollte es bei einem Öffnungsversuch gelingen, in der ersten Stufe (bei 0° / 360°) alle Sperrstifte beispielsweise mittels einer Picking-Pistole auszuhebeln, nach einer Drehung des Zylinderkerns um 90° die Stiftzuhaltungen des ersten und des dritten Paares wieder einrasten, so daß der Öffnungsversuch erneut gestartet werden muß. Nach einer weiteren 90°-Drehung des Zylinderkerns rasten dann die Stiftreihen des ersten und zweiten Paares wieder ein. Es muß dann wieder ein Öffnungsversuch unternommen werden, da auch nach 180°-Drehung des Zylinderkerns das Türschloß noch nicht geöffnet ist. Nach 270° Drehung rasten die Stiftreihen des zweiten und des dritten Paares ein. Soll der Einbruch "unsichtbar", d. h. unbemerkt bleiben, müssen die Stiftzuhaltungen des zweiten und dritten Paares entsperrt werden. Das Schloß ist dann in einem geöffneten Zustand. Soll das Schloß wieder in seinem ursprünglichen, d. h. geschlossenen Zustand gebracht werden, müssen entsprechend viele Schließversuche in der umgekehrten Reihenfolge erfolgen. Der erfindungsgemäße Schließzylinder bietet also eine erhebliche Verbesserung der Nachsperrsicherheit.

Im übrigen versteht es sich, daß im erfindungsgemäßen Schließzylinder auch ein viertes Sperrstift-Gegenstift-Paar vorgesehen sein kann, das dann gegenüberliegend dem dritten Paar auf der Umfangslinie im rechten Winkel zur Achse angeordnet ist. Weist der erfindungsgemäße Schließzylinder vier Paare von Sperrstiften und Gegenstiften der zuvor genannten Art auf, wobei die Paare dann jeweils um 90° voneinander beabstandet sind, so rasten nach einem gelungenen Öffnungsversuch und nach einer Drehung um 90° stets drei Stiftreihen wieder ein, was die Öffnung des erfindungsgemäßen Schließzylinders erheblich erschwert.

Durch die Merkmale des Anspruchs 4 ist es enorm schwierig, die einander gegenüberliegenden Stiftzuhaltungen mit einem Einbruchswerkzeug gleichzeitig in Öffnungsstellung zu bringen.

Um die formschlüssig ineinandergreifenden Sperrstifte beispielsweise über einen Schlüssel öffnen zu können, muß grundsätzlich an zumindest einem Sperrstift ein zu diesem Zweck dienender Angriffsabschnitt vorgesehen sein. Bei der zuvor beschriebenen Ausführungsform ist der Außendurchmesser des die Einsenkung aufweisenden Endes des ersten Sperrstiftes größer als der Außendurchmesser des die Spitze aufweisenden Endes des zweiten Sperrstiftes, wodurch der Angriffsabschnitt gebildet wird. Dabei liegt der erste Sperrstift im gesperrten Zustand mit seinem Ende zweckmäßigerweise nicht im Schlüsselkanal auf. Hierdurch kann durch einen entsprechend ausgebildeten Schlüssel zunächst der erste Sperrstift und anschließend der zweite Sperrstift ausgehebelt werden. Durch die besondere Art der Ausbildung der formschlüssig ineinandergreifenden Sperrstifte ergibt sich also ein Nacheinander-Aushebeln der miteinander zusammenwirkenden Sperrstifte, obwohl diese auf einer gemeinsamen Achse liegen.

Durch die Erfindung wird darüber hinaus ein Schlüssel mit den Merkmalen des Patentanspruchs 9 zur Verfügung gestellt, mit dem es möglich ist, die einander gegenüberliegenden Sperrstifte, die mit ihren äußeren Enden formschlüssig ineinandergreifen, nacheinander auszuhebeln, um damit ein Einstecken des Schlüssels in den Schließzylinder zu ermöglichen.

Ist der Schlüssel als Wendeschlüssel ausgebildet, so ist in dem Bereich auf jeder Schlüsselseite eine zweite Schräge vorgesehen, während an dem einen Vorsprung auf der einen Seite des Schlüssels eine erste Schräge, an dem anderen Vorsprung auf der anderen Seite des Schlüssels eine weitere erste Schräge vorgesehen ist.

Weitere Merkmale, Vorteile und Anwendungsmöglichkeiten der vorliegenden Erfindung ergeben sich aus der nachfolgenden Beschreibung von Ausführungsbeispielen anhand der Zeichnung und der Zeichnung selbst.

Es zeigt
- Fig. 1: eine Seitenansicht eines teilweise weggebrochenen erfindungsgemäßen Schließzylinders,
- Fig. 2: eine Vorderansicht einer ersten Ausführungsform eines im Querschnitt dargestellten Schließzylinders mit eingestecktem Schlüssel,
- Fig. 3: eine der Fig. 2 entsprechende Ansicht mit abgezogenem Schlüssel,
- Fig. 4: eine Vorderansicht des im Querschnitt dargestellten Zylinderkerns aus Fig. 2 in vergrößerter Darstellung mit eingestecktem Schlüssel,
- Fig. 5: eine der Fig. 4 entsprechende Ansicht mit abgezogenem Schlüssel,
- Fig. 6: eine der Fig. 2 entsprechende Ansicht einer anderen Ausführungsform eines erfindungsgemäßen Schließzylinders,
- Fig. 7: eine der Fig. 2 entsprechende Ansicht einer weiteren Ausführungsform des erfindungsgemäßen Schließzylinders mit eingestecktem Schlüssel,
- Fig. 8: eine der Fig. 7 entsprechende Ansicht mit abgezogenem Schlüssel,
- Fig. 9: eine Draufsicht auf einen Schlüssel insbesondere für den erfindungsgemäßen Schließzylinder,
- Fig. 10: eine Querschnittsansicht des Schlüssels aus Fig. 9 entlang der Schnittlinie X - X aus Fig. 9,
- Fig. 11: eine vergrößerte Darstellung der Schlüsselspitze des Schlüssels aus Fig. 9,
- Fig. 12: eine Querschnittsansicht der Schlüsselspitze aus Fig. 11 in Pfeilrichtung XII - XII aus Fig. 11,
- Fig. 13: eine Querschnittsansicht der Schlüsselspitze aus Fig. 11 entlang der Schnittlinie XIII - XIII aus Fig. 11,
- Fig. 14: eine Querschnittsansicht der Schlüsselspitze aus Fig. 11 entlang der Schnittlinie XIV - XIV aus Fig. 11,
- Fig. 15: eine Draufsicht auf eine Schlüsselspitze einer anderen Ausführungsform eines erfindungsgemäßen Schlüssels,
- Fig. 16: eine Querschnittsansicht der Schlüsselspitze aus Fig. 15 entlang der Schnittlinie XVI - XVI aus Fig. 15 und
- Fig. 17 bis 20: verschiedene Einschub- oder Einsteckstellungen eines erfindungsgemäßen Schlüssels in einen erfindungsgemäßen Schließzylinder.

In Fig. 1 ist ein Schließzylinder 1 mit Stiftzuhaltungen dargestellt. Der Schließzylinder 1 weist einen Zylinderkörper 2 und einen Zylinderkern 3 auf. Weiterhin ist der Schließzylinder 1 in bekannter Weise mit einem Mitnehmer 4 versehen. Darüber hinaus weist der Schließzylinder 1 eine Mehrzahl von hintereinander angeordneten ersten Paaren 5 mit jeweils einem ersten Sperrstift 6 und einem ersten Gegenstift 7 auf. Vorliegend sind fünf erste Paare 5 vorgesehen, die in einer Reihe hintereinander angeordnet sind. Zu den ersten Paaren 5 korrespondieren fünf zweite Paare 8, von denen jedes Paar 8 jeweils einen zweiten Sperrstift 9 und einen zweiten Gegenstift 10 aufweist. Die zweiten Paare 8 sind vorliegend ebenfalls in einer Reihe hintereinander angeordnet.

Jedes der ersten Paare 5 ist von einer Zuhaltungsfeder 11 federbelastet, während jedes der zweiten Paare 8 ebenfalls von einer Zuhaltungsfeder 12 federbelastet ist. Die einzelnen ersten Paare 5 für sich und zweiten Paare 8 für sich sind jeweils untereinander identisch. Für die ersten Paare 5 ist im Zylinderkörper 2 jeweils eine Sacklochbohrung 13 vorgesehen, an dessen unterer Stirnfläche sich die Zuhaltungsfeder 11 abstützt. Korrespondierend zu den Sacklochbohrungen 13 sind im Zylinderkern 3 bis in den Schlüsselkanal 14 mündende Bohrungen 15 vorgesehen. Für die zweiten Paare 8 sind im Zylinderkörper 2 entsprechende Durchgangsbohrungen 16 vorgesehen, die jeweils über ein Verschlußelement 17 verschlossen sind. Die Sacklochbohrung 13 und die Durchgangsbohrung 16 sind jeweils miteinander ausgefluchtet.

Bei dem Verschlußelement 17 kann es sich beispielsweise um eine Spannhülse oder einen Niet handeln. Dabei dient die obere Stirnfläche des Verschlußelementes 17 als Abstützung für die Zuhaltungsfeder 12. Die Zuhaltungsfedern 11, 12 wirken in beiden Fällen auf die Gegenstifte 7, 10, die an sich für alle Paare identisch sein können und die für die Zuhaltungsfedern 11, 12 eine Aufnahme aufweisen. An die Durchgangsbohrung 16 schließt sich ein korrespondierender Bohrungsabschnitt 18 im Zylinderkern 3 an.

Da die ersten Paare 5 und die zweiten Paare 8 jeweils identisch sind, wird die Erfindung im folgenden nur noch anhand eines ersten Paares 5 und eines zweiten Paares 8 erläutert.

Bei dem Schließzylinder 1 ist es nun so, daß das erste Paar 5 und das zweite Paar 8 auf einer gemeinsamen Umfangslinie auf einer Achse A einander gegenüberliegend im Zylinderkörper 2 und Zylinderkern 3 angeordnet sind. Nur der Klarstellung halber sei erwähnt, daß es sich bei den beiden miteinander zusammenwirkenden Paaren 5 und 8 um diejenigen Sperrstift-Gegenstift-Paare handelt, die auf die Flachseiten eines Schlüssels 19 wirken, wie er in Fig. 9 dargestellt ist.

In Fig. 2 ist nun eine Ausführungsform des Schließzylinders 1 dargestellt, bei dem lediglich ein erstes Paar 5 und ein zweites Paar 8 vorgesehen sind, die auf der gemeinsamen Achse A einander gegenüberliegen. In den Schließzylinder 1 eingesteckt ist ein Schlüssel 19, der jeweils den ersten Sperrstift 6 und den zweiten Sperrstift 9 ausgehebelt hat, so daß die Trennebene zwischen dem Zylinderkörper 2 und dem Zylinderkern 3 frei ist und der Zylinderkern 3 im Zylinderkörper 2 gedreht werden kann. Bei dem in Fig. 2 dargestellten Schließzylinder 1 handelt es sich um einen solchen, der nach 180° Drehung schließt bzw. öffnet. Ansonsten entspricht der in Fig. 2 dargestellte Schließzylinder 1 dem in Fig. 1 beschriebenen und gezeigten.

Der in Fig. 3 dargestellte Schließzylinder 1 entspricht dem aus Fig. 2, wobei lediglich der Schlüssel 19 abgezogen worden ist und dadurch die Sperrstifte 6 und 9 aufeinander liegen. Da der Schließzylinder 1 aus Fig. 3 demjenigen aus Fig. 2 identisch entspricht, sind Bezugszeichen in Fig. 3 weggelassen worden.

Die Fig. 4 und 5 zeigen einen vergrößerten Zylinderkern 2 des Schließzylinders 1 aus den Fig. 2 und 3, einerseits mit eingestecktem Schlüssel 19 (Fig. 4), andererseits mit herausgezogenem Schlüssel (Fig. 5). In Fig. 5 ist erkennbar, daß die einander gegenüberliegenden Sperrstifte 6 und 9 mit ihren Trennebenen im gesperrten Zustand in Einsteckrichtung formschlüssig aufeinander liegen. Dabei überschreiten der erste Sperrstift 6 und auch der zweite Sperrstift 9 mit ihrem jeweiligen äußeren Ende 20, 21 im gesperrten Zustand die Schlüsselmittellinie bzw. die Schlüsselmittelebene E. Aus Fig. 4 ergibt sich, daß es aufgrund der Form der Enden 20, 21 der Sperrstifte 6, 9 auch bei eingestecktem Schlüssel 19 möglich ist, daß die äußeren Enden 20, 21 die Schlüsselmittelebene E überschreiten, so daß auch bei dem erfindungsgemäßen Schließzylinder 1 große Eintauchtiefen und damit eine große Anzahl von unterschiedlichen Schließungsmöglichkeiten erreicht werden können.

Die Formschlüssigkeit und das Überschreiten der Schlüsselmittelebene E wird vorliegend dadurch erreicht, daß der erste Sperrstift 6 an seinem Ende 20 eine kegelstumpfförmige Einsenkung 22 aufweist, während der zweite Sperrstift 9 an seinem Ende 21 eine korrespondierende kegelstumpfförmige Spitze 23 hat. Aufgrund der kegelstumpfförmigen Einsenkung und des Überstehens des äußeren Endes 20 über die Schlüsselmittelebene E im gesperrten Zustand ermöglicht das zusammenwirkende erste und zweite Paar 5, 8 einem Werkzeug, wie beispielsweise einem Einbruchswerkzeug oder einem nicht passenden Schlüssel, keinen direkten Durchgang durch den Schlüsselkanal 14. Lediglich mit einem passend ausgebildeten Schlüssel 19, wie er im folgenden noch näher beschrieben wird, ist das Aushebeln bzw. Auseinanderdrücken des ersten Sperrstiftes 6 und des zweiten Sperrstiftes 9 möglich.

Zum Zwecke des Aushebelns der beiden Sperrstifte 6 und 9 muß wenigstens einer dieser Sperrstifte eine entsprechende Angriffsfläche bieten. Dies ist vorliegend konstruktiv dadurch gelöst, daß der Außendurchmesser des die Einsenkung 22 aufweisenden Endes 20 des ersten Sperrstiftes 6 größer ist als der Außendurchmesser des die Spitze 23 aufweisenden Endes 21 des zweiten Sperrstiftes 9, wobei der erste Sperrstift 6 im gesperrten Zustand mit seinem Ende 20 nicht im Schlüsselkanal 14 aufliegt. Da zwischen der Außenkante 24 des äußeren Endes 20 des ersten Sperrstiftes 6 und der Fläche 25 im Schlüsselkanal 14 ein Zwischenraum 26 vorhanden ist, kann der Schlüssel 19 über den Zwischenraum 26 am ersten Sperrstift 6 angreifen und diesen aushebeln.

In Fig. 6 ist eine Ausführungsform eines Schließzylinders 1 dargestellt, bei dem der Schlüssel 19 mit seinen Flachseiten nicht horizontal, sondern vertikal in den Schlüsselkanal 14 eingeführt wird. Dementsprechend sind das erste Paar 5 und das zweite Paar 8 nicht stehend, sondern liegend angeordnet. Ein weiterer Unterschied zu der in den Fig. 2 bis 5 dargestellten Ausführungsform besteht darin, daß noch eine Reihe von hintereinander angeordneten dritten Paaren 27 mit jeweils einem Sperrstift 28 und einem Gegenstift 29 vorgesehen ist. Das dritte Paar 27 ist ebenfalls auf der Umfangslinie im rechten Winkel zur gemeinsamen Achse A des ersten und zweiten Paares 5, 8 angeordnet. Das dritte Paar 27 ist dabei in einer Durchgangsbohrung 30 im Zylinderkörper 2 und einem entsprechenden Bohrungsabschnitt 31 im Zylinderkern 3 angeordnet. Der Bohrungsabschnitt 31 hat den gleichen Durchmesser wie die Durchgangsbohrung 30. An seinem Ende verengt sich der Bohrungsabschnitt 31 auf einen geringeren Durchmesser und geht in den Schlüsselkanal 14 über.

Eine ähnliche Form weist im übrigen der Bohrungsabschnitt 18 für das zweite Paar 8 auf. Auch der Bohrungsabschnitt 18 verengt sich in einen weiteren Bohrungsabschnitt 32. Diese Form der Bohrungsabschnitte resultiert aus der Form der Sperrstifte mit Spitze 33. Die Sperrstifte 9, 28 mit Spitze weisen nämlich einen Bereich mit einem dickeren Abschnitt und einen Bereich mit einem schmaleren Abschnitt auf, wobei der letztgenannte Bereich in der Spitze 33 endet. Eine solche Spitze 33 weist im übrigen auch der dritte Sperrstift 28 auf. Wie das erste und das zweite Paar 5, 8 so ist auch das dritte Paar 27 von einer Zuhaltungsfeder 34 federbelastet. Die Zuhaltungsfeder 34 wirkt einerseits auf den dritten Gegenstift 29 und stützt sich andererseits an einem in der Durchgangsbohrung 30 fest angeordneten Verschlußelement 35 ab, das dem Verschlußelement 17 entspricht.

Ein weiteres Merkmal besteht vorliegend auch darin, daß die erste, die zweite und/oder die dritte Zuhaltungsfeder 11, 12, 34 jeweils eine unterschiedliche Federkennlinie haben und damit mit unterschiedlicher Kraft auf das jeweilige Paar von Zuhaltungsstiften wirken können. Der Vorteil dieser unterschiedlichen, auf das jeweilige Paar wirkenden Federkraft besteht darin, daß die Stifte bei einem Öffnungsversuch beispielsweise mit einer Picking-Pistole unterschiedlich "tanzen" und es damit relativ schwer wird, alle Stiftzuhaltungen gleichzeitig in Öffnungsstellung zu bringen. Im übrigen können auch die ersten Paare untereinander mit unterschiedlich ausgebildeten Zuhaltungsfedern 11 federbelastet sein. Gleiches gilt natürlich auch für die zweiten Paare 8, die dritten Paare 27 und ggf. vorhandene weitere Paare.

Die in Fig. 7 dargestellte Ausführungsform eines Schließzylinders 1 entspricht im wesentlichen der aus Fig. 6. Auch hierbei sind drei Paare von Zuhaltungsstiften vorgesehen. Der einzige Unterschied besteht vorliegend darin, daß der Schlüssel 19 horizontal eingesteckt und abzogen wird. Dementsprechend sind auch das erste Paar 5 und das zweite Paar 8 senkrecht stehend angeordnet, während das dritte Paar 27 horizontal angeordnet ist. Im dargestellten Ausführungsbeispiel ist das dritte Paar 27 rechts vom ersten und zweiten Paar 5, 8 in einer Sacklochbohrung 36 im Zylinderkörper 2 angeordnet. Zur Herstellung dieser Sacklochbohrung 36 befindet sich auf der gegenüberliegenden Seite eine Durchgangsbohrung 37, die im zusammengebauten Zustand des Schließzylinders 1 über einen Verschlußkörper 38 verschlossen ist. Es versteht sich, daß das dritte Paar 27 natürlich auch in der Durchgangsbohrung 37 angeordnet sein kann und dann über einen entsprechend kleinen Verschlußkörper 38 verschlossen ist. In diesem Falle wäre dann die Sacklochbohrung 36 nicht erforderlich.

Natürlich kann auch bei einer nicht dargestellten Ausführungsform ein viertes Paar von Zuhaltungsstiften vorgesehen sein, das dann in der Durchgangsbohrung 37 angeordnet ist. In jedem Falle liegen die Durchgangsbohrung 37 und die Sacklochbohrung 36 auf einer gemeinsamen Achse B, die im rechten Winkel zur Achse A verläuft. Die Sacklochbohrung 13 für das erste Paar 5 und die Durchgangsbohrung 16 für das zweite Paar 8 liegen auf der Achse A.

Der in Fig. 8 dargestellte Schließzylinder 1 entspricht dem aus Fig. 7, wobei lediglich der Schlüssel 19 abgezogen worden ist.

In Fig. 9 ist nun der Schlüssel 19 zum Zusammenwirken mit dem Schließzylinder 1 näher dargestellt. Bei dem Schlüssel 19 handelt es sich vorliegend um einen Flachschlüssel. Der Schlüssel 19 weist in bekannter Weise einen Griffabschnitt 39 und einen Schlüsselschaft 40 mit einer Schlüsselspitze 41 auf. Auf seinen Flachseiten 42, 43 weist der Schlüssel 19 entsprechend der Ausbildung der Sperrstifte 6 und 9 korrespondierende Vertiefungen 44, 45 auf. Dabei sind die Vertiefungen 44 auf der Flachseite 42 so ausgebildet, daß sie von der Form her mit der jeweiligen Einsenkung 22 korrespondieren. Dementsprechend korrespondieren die Vertiefungen 45 von der Form her mit der Spitze 23.

Wesentlich ist nun die Ausbildung der in den Fig. 11 bis 14 einerseits und in den Fig. 15 und 16 andererseits dargestellten Schlüsselspitze 41. An der Schlüsselspitze 41 ist eine unterhalb der Schlüsselmittelebene E ansetzende und vom Ende der Schlüsselspitze 41 weg ansteigende erste Schräge 46 vorgesehen. Diese erste Schräge 46 wirkt beim Einstecken des Schlüssels 19 mit dem ersten Sperrstift 6 zusammen und dient zum Aushebeln dieses Sperrstiftes. Weiterhin ist eine in Einsteckrichtung hinter der ersten Schräge 46 angeordnete zweite Schräge 47 vorgesehen, wobei die zweite Schräge 47 in entgegengesetzter Richtung zur ersten Schräge 46 abfällt. Die zweite Schräge 47 dient zum Zusammenwirken mit dem zweiten Sperrstift 9, d. h. zu seinem Aushebeln.

Die konstruktive Ausbildung der Schlüsselspitze 41 ist nun derart, daß diese U-förmig ausgebildet ist und zwei äußere Vorsprünge 48, 49 aufweist. An den Vorsprüngen 48, 49 ist einander zugewandt jeweils eine erste Schräge 46 ausgebildet. Dies ist allerdings nicht unbedingt erforderlich. Zur Erzielung der erforderlichen Hebelwirkung reicht es aus, wenn ein einziger Vorsprung vorgesehen ist. Zwischen den beiden Vorsprüngen 48, 49 befindet sich ein gegenüber den Vorsprüngen 48, 49 zurückgesetzter Bereich 50, an dem die zweite Schräge 47 ausgebildet ist.

In den Fig. 15 und 16 ist nun eine Schlüsselspitze 41 eines als Wendeschlüssel ausgebildeten Schlüssels 19 dargestellt. Dieser Schlüssel 19 kann sowohl mit der Flachseite 42, als auch mit der Flachseite 43 oben in den Schlüsselkanal 14 eingesteckt werden. Die Schlüsselspitze 41 ist hierbei nun derart ausgebildet, daß an dem Vorsprung 48 eine erste Schräge 46 ausgebildet ist, die in die Flachseite 42 übergeht, während am Vorsprung 49 eine erste Schräge 46 vorgesehen ist, die in die Flachseite 43 übergeht. Im Bereich 50 ist von beiden Flachseiten 42, 43 ausgehend jeweils eine zweite Schräge 47 vorgesehen.

In den Fig. 17 bis 20 ist nun der Einsteckvorgang und das Aushebeln der Zuhaltungsstifte näher dargestellt. Fig. 17 zeigt einen Zustand, in dem der Schlüssel 19 mit seiner ersten Schräge 46 an der Außenkante 24 des ersten Sperrstiftes 6 angreift. Bei weiterem Einstecken des Schlüssels 19 wird der erste Sperrstift 6 über die erste Schräge 46 nach oben hin ausgehebelt, bis der in Fig. 18 dargestellte Zustand erreicht ist. In diesem Zustand ist der erste Sperrstift 6 vollständig in die Bohrung 15 eingeschoben und ragt nicht mehr in dem Schlüsselkanal 14 hinein. Der zweite Sperrstift 9 ist in diesem Zustand mit dem Schlüssel 19 noch nicht in Eingriff gekommen. Wird nun ausgehend von der in Fig. 18 dargestellten Stellung der Schlüssel 19 weiter eingeschoben, so wird der zweite Sperrstift 9 über die zweite Schräge 47 soweit nach unten eingedrückt, bis die in Fig. 19 dargestellte Stellung erreicht ist. Bei einem weiteren Einschieben des Schlüssels 19 ergibt sich dann der in Fig. 20 dargestellte Zustand, bei dem die Sperrstifte 6, 9 in entsprechende Vertiefungen 44, 45 im Schlüssel 19 einrasten und die Trennebenen zwischen dem Zylinderkörper 2 und dem Zylinderkern 3 freigeben. Nun kann der Zylinderkern 3 gedreht werden.

## Patentansprüche

1. Schließzylinder (1) mit Stiftzuhaltungen, mit einem Zylinderkörper (2), mit einem Zylinderkern (3) und mit wenigstens einem, vorzugsweise einer Mehrzahl von hintereinander angeordneten ersten Sperrstift (6)-Gegenstift (7)-Paaren (5) und wenigstens einem, vorzugsweise einer Mehrzahl von hintereinander angeordneten zweiten Sperrstift (9)-Gegenstift (10)-Paaren (8), wobei das erste Paar (5) und das zweite Paar (8) auf einer gemeinsamen Umfangslinie auf einer Achse (A) einander gegenüberliegend im Zylinderkörper (2) und Zylinderkern (3) angeordnet sind, und wobei der Schließzylinder (1) einen mit einer senkrecht zur Achse (A) der ersten und zweiten Sperrstiftpaare (5, 8) liegenden Schlüsselmittelebene (E) versehenen Schlüsselkanal aufweist, **dadurch gekennzeichnet**, daß die einander gegenüberliegenden Sperrstifte (6, 9) des ersten Paares (5) und des zweiten Paares (8) mit ihren äußeren Enden im gesperrten Zustand derart formschlüssig ineinander greifen, daß ein in den Schlüsselkanal des Schließzylinders (1) eingeführtes Werkzeug, dessen vorderes Ende sich im eingeführten Zustand auf der Schlüsselmittelebene (E) befindet, zumindest gegen einen der Sperrstifte (6, 9) stößt, ohne die Sperrstifte (6, 9) dadurch auseinanderdrükken zu können, so daß sich kein direkter Durchgang durch den Schlüsselkanal in Einsteckrichtung ergibt.

2. Schließzylinder nach Anspruch 1, dadurch gekennzeichnet, daß das wenigstens ein, vorzugsweise eine Mehrzahl von hintereinander angeordneten dritten Sperrstift (28)-Gegenstift (29)-Paaren (27) vorgesehen ist, wobei das dritte Paar (27) auf der Umfangslinie im rechten Winkel zur Achse (A) angeordnet ist.

3. Schließzylinder nach einem der vorgehenden Ansprüche, dadurch gekennzeichnet. daß wenigstens ein, vorzugsweise eine Mehrzahl von hintereinander angeordneten vierten Sperrstift-Gegenstift-Paaren vorgesehen ist, wobei das vierte Paar auf der Umfangslinie gegenüberliegend dem dritten Paar (27) angeordnet ist.

4. Schließzylinder nach einem der vorhergehenden Ansprüche, dadurch gekennzeichnet, daß jedes der Paare (5, 8, 27) über wenigstens eine Zuhaltungsfeder (11, 12, 34) federbelastet ist und daß einander gegenüberliegende Zuhaltungsfedern (11, 12, 34) und/oder hintereinander angeordnete Zuhaltungsfedern (11, 12, 34) von hintereinander angeordneten Paaren (5, 8, 27) unterschiedliche Federkennlinien haben.

5. Schließzylinder nach einem der vorhergehenden Ansprüche, dadurch gekennzeichnet, daß der erste Sperrstift (6) und/oder der zweite Sperrstift (9) zur Einstecköffnung des Zylinderkerns (3) hin einen im gesperrten Zustand die Schlüsselmittelebene (E) überschreitenden Abschnitt aufweist und daß, vorzugsweise, der erste Sperrstift (6) und der zweite Sperrstift (9) mit dem jeweiligen äußeren Ende (20, 21) im gesperrten Zustand und/oder bei eingestecktem Schlüssel (19) die Schlüsselmittelebene (E) überschreiten.

6. Schließzylinder nach einem der vorhergehenden Ansprüche, dadurch gekennzeichnet, daß der erste Sperrstift (6) an seinem äußeren Ende (20) eine vorzugsweise kegelstumpfförmige Einsenkung (22) und der zweite Sperrstift (9) an seinem äußeren Ende (21) eine korrespondierende vorzugsweise kegelstumpfförmige Spitze (23) aufweisen.

7. Schließzylinder nach einem der vorhergehenden Ansprüche, dadurch gekennzeichnet, daß der erste Sperrstift (6) und/oder der zweite Sperrstift (9) im gesperrten Zustand im Schlüsselkanal (14) einen Angriffsabschnitt zum gleichzeitigen oder nacheinander Aushebeln des ersten und/oder des zweiten Sperrstiftes (6, 9) aufweisen.

8. Schließzylinder nach einem der vorhergehenden Ansprüche, dadurch gekennzeichnet, daß der Außendurchmesser des die Einsenkung (22) aufweisenden äußeren Endes (20) des ersten Sperrstiftes (6) größer ist als der Außendurchmesser des die Spitze (23) aufweisenden äußeren Endes (21) des zweiten Sperrstiftes (9), wodurch der Angriffsabschnitt gebildet wird, und daß, vorzugsweise, der erste Sperrstift (6) im gesperrten Zustand mit seinem äußeren Ende (20) nicht im Schlüsselkanal (14) aufliegt.

9. Als Flachschlüssel ausgebildeter Schlüssel (19) mit zwei Flachseiten (42, 43), für einen Schließzylinder (1) nach einem der vorhergehenden Ansprüche, mit einem eine Schlüsselspitze (41) aufweisenden Schlüsselschaft (40), wobei an der Schlüsselspitze (41) wenigstens eine in Einsteckrichtung ansteigende oder abfallende erste Schräge (46) zum Zusammenwirken mit einem ersten Sperrstift (6) und wenigstens eine in Einsteckrichtung hinter der ersten Schräge (46) angeordnete zweite Schräge (47) zum Zusammenwirken mit einem zweiten, dem ersten Sperrstift (6) im wesentlichen gegenüberliegenden Sperrstift (9) vorgesehen sind,
wobei die erste Schräge (46)
- außerhalb der Schlüsselmittelebene (E) ansetzt,
- bis in die eine Flachseite (42) übergeht und
- sich über die Schlüsselmittelebene (E) hinaus erstreckt,
und wobei die zweite Schräge (47)
- ebenfalls außerhalb der Schlüsselmittelebene (E) ansetzt,
- erst ansetzt, wenn die erste Schräge (46) in die eine Flachseite (42) übergegangen ist,
- bis in die andere Flachseite (43) übergeht,
- sich über die Schlüsselmittelebene (E) hinaus erstreckt und
- in entgegengesetzter Richtung zur ersten Schräge (46) abfällt oder ansteigt,
so daß die aneinander im wesentlichen gegenüberliegenden Sperrstifte (6, 9) des Schließzylinders (1) beim Einstecken nacheinander auseinandergedrückt werden.

10. Schlüssel nach Anspruch 9, dadurch gekennzeichnet, daß die Schlüsselspitze (41) wenigstens einen in Einsteckrichtung vorstehenden Vorsprung (48, 49) aufweist. an dem die erste Schräge (46) ausgebildet ist und daß in Einsteckrichtung hinter dem Vorsprung (48, 49) ein zurückgesetzter und außerdem seitlich zum Vorsprung (48. 49) versetzter Bereich (50) vorgesehen ist, an dem die zweite Schräge (47) ausgebildet ist.

11. Schlüssel nach Anspruch 10 dadurch gekennzeichnet. daß die Schlüsselspitze (41) U-förmig ausgebildet ist, wobei der Bereich (50) zwischen zwei Vorsprüngen (48, 49) ausgebildet ist.

12. Schlüssel nach einem der Ansprüche 9 bis 11, dadurch gekennzeichnet, daß der Schlüssel (19) als Wendeschlüssel ausgebildet ist.

## Claims

1. A cylinder lock (1) with pin tumblers with a cylinder body (2), a cylinder core (3), and at least one (and preferably numerous) sequential first locking pin (6)-counter pin (7) pairs (5), and at least one (and preferably numerous) sequential second locking pin (9)-counter pin (10) pairs (8), whereby the first pair (5) and the second pair (8) are arranged on a common circumferential line on an axis (A) opposite each other in the cylinder body (2) and cylinder core (3), and whereby the cylinder lock (1) has a key channel provided with a key midplane (E) perpendicular to the axis (A) of the first and second locking pin pairs (5, 8), **whereby** the far ends of the opposing locking pins (6, 9) of the first pair (5) and the second pair (8) mesh positively when locked, that a tool introduced in the key channel of the cylinder lock (1) (whose front end is on the key midplane (E) when inserted) contacts at least one of the locking pins (6, 9) but cannot press apart the locking pins (6, 9) so that there is no direct passage through the key channel in the direction of insertion.

2. A cylinder lock according to claim 1, whereby there is at least one (and preferably numerous) sequential third locking pin (28)-counter pin (29) pairs (27), and the third pair (27) is on the circumferential line at a right angle to the axis (A).

3. A cylinder lock according to one of the prior claims, whereby there is at least one (and preferably numerous) sequential fourth locking pin-counter pin pair, and the fourth pair is on the circumferential line opposite the third pair (27).

4. A cylinder lock according to one of the prior claims, whereby each of the pairs (5, 8, 27) is spring loaded by at least one tumbler spring (11, 12, 34), and opposing tumbler springs (11, 12, 34) and/or sequential tumbler springs (11, 12, 34) have spring characteristics different than those of sequential pairs (5, 8, 27).

5. A cylinder lock according to one of the prior claims, whereby the first locking pin (6) and/or the second locking pin (9) have a section that goes past the key midplane (E) facing the insertion opening of the cylinder core (3) when locked, and the respective far ends (20, 21) of the first locking pin (6) and second locking pin (9) preferably go past the key midplane (E) when locked and/or when the key (19) is inserted.

6. A cylinder lock according to one of the prior claims, whereby the far end (20) of the first locking pin (6) preferably has a frusticonical recess (22), and the far end (21) of the second locking pin (9) preferably has a correspondingly frusticonical tip (23).

7. A cylinder lock according to one of the prior claims, whereby the first locking pin (6) and/or second locking pin (9) have a contacting section in the key channel (14) when locked to simultaneously or sequentially lever out the first and/or second locking pin (6, 9).

8. A cylinder lock according to one of the prior claims, whereby the outer diameter of the far end (20) with the recess (22) of the first locking pin (6) is greater than the outer diameter of the far end (21) with the tip (23) of the second locking pin (9) which forms the contacting section, and the far end (20) of the first locking pin (6) is preferably not in the key channel (14) when locked.

9. A key (19) designed as a flat key with two flat sides (42, 43) for a cylinder lock (1) according to one of the prior claims with a key shaft (40) with a tip (41), whereby at least one first bevel (46) that rises or falls in relation to the direction of insertion is provided on the key tip (41) to interact with a first locking pin (6), and at least one second bevel (47) following the first bevel (46) in the direction of insertion is provided to interact with a second locking pin (9) that essentially opposes the first locking pin (6),
whereby the first bevel (46)
- Starts outside the key midplane (E),
- Passes into the first flat side (42), and
- Extends beyond the key midplane (E)
and the second bevel (47)
- Also starts outside the key midplane (E),
- Only starts after the first bevel (46) passes into the first flat side (42)
- Passes into the second flat side (43),
- Extends beyond the key midplane (E), and
- Falls or rises in the opposite direction of the first bevel (46),
so that the essentially opposing lock pins (6, 9) of the cylinder lock (1) are sequentially pushed apart when the key is inserted.

10. A key according to claim 9, whereby the key tip (41) has at least one projection (48, 49) pointing in the direction of insertion that holds the first bevel (46), and after the projection (48, 49) viewed in the direction of insertion is a recessed area (50) offset to the side of the projection (48, 49) that holds the second bevel (47).

11. A key according to claim 10, whereby the key tip (41) is U-shaped, and the area (50) is between two projections (48, 49).

12. Key according to on or claims 9-11, whereby the key (19) is designed as a turnkey.

## Revendications

1. Cylindre de serrure (1) comprenant des goupilles, un corps de cylindre (2), une partie centrale de cylindre (3) et au moins une, de préférence plusieurs premières paires (5) de broche à déclic (6)-contre-goupille (7) disposées les unes derrière les autres, et au moins une, de préférence plusieurs deuxièmes paires de broche à déclic (9)-contre-goupille (10) disposées les unes derrière les autres, dans lequel la première paire (5) et la deuxième paire (8) sont disposées dans le corps de cylindre (2) et dans la partie centrale de cylindre (3) en étant mutuellement opposées sur un axe (A), sur une circonférence commune, et dans lequel le cylindre de serrure (1) présente un canal pour la clé muni d'un plan médian (E) de la clé situé perpendiculairement à l'axe (A) des première et deuxième paires de broches à déclic (5, 8), caractérisé en ce que les broches à déclic (6, 9) mutuellement opposées de la première paire (5) et de la deuxième paire (8) viennent s'engrener l'une dans l'autre sous forme d'une liaison mécanique avec leurs extrémités externes à l'état fermé, de telle sorte qu'un objet introduit dans le canal pour la clé du cylindre de serrure (1), dont l'extrémité avant se trouve à l'état introduit sur le plan médian (E) de la clé, vient buter contre au moins une des broches à déclic (6, 9) sans pouvoir de la sorte écarter l'une de l'autre les broches à déclic (6, 9) par pression, si bien que l'on n'obtient pas un passage direct à travers le canal pour la clé dans la direction d'insertion.

2. Cylindre de serrure selon la revendication 1, caractérisé en ce qu'on prévoit au moins une, de préférence plusieurs troisièmes paires (27) de broche à déclic (28)-contre-goupille (29) disposées les unes derrière les autres, la troisième paire (27) étant disposée sur la circonférence en formant un angle droit par rapport à l'axe (A).

3. Cylindre de serrure selon l'une quelconque des revendications précédentes, caractérisé en ce qu'on prévoit au moins une, de préférence plusieurs quatrièmes paires de broche à déclic-contre-goupille disposées les unes derrière les autres, la quatrième paire étant disposée sur la circonférence face à la troisième paire (27).

4. Cylindre de serrure selon l'une quelconque des revendications précédentes, caractérisé en ce que chacune des paires (5, 8, 27) est chargée par ressort via au moins un ressort de verrouillage (11, 12, 34) et en ce que des ressorts de verrouillage (11, 12, 34) mutuellement opposés et/ou des ressorts de verrouillage (11, 12, 34) disposés les uns derrière les autres, de paires (5, 8, 27) disposées les unes derrière les autres, possèdent des courbes caractéristiques de ressorts différentes.

5. Cylindre de serrure selon l'une quelconque des revendications précédentes, caractérisé en ce que la première broche à déclic (6) et/ou la deuxième broche à déclic (9) présentent, dans la direction d'ouverture par insertion de la partie centrale de cylindre (3), une section faisant saillie par rapport au plan médian (E) de la clé, à l'état fermé, et en ce que de préférence la première broche à déclic (6) et la deuxième broche à déclic (9) font saillie par rapport au plan médian de la clé avec leur extrémité externe respective (21), à l'état fermé et/ou lorsque la clé (19) est insérée.

6. Cylindre de serrure selon l'une quelconque des revendications précédentes, caractérisé en ce que la première broche à déclic (6) présente, à son extrémité externe (20), un renfoncement (22) de préférence de forme tronconique et la deuxième broche à déclic (9) présente, à son extrémité externe (21), une pointe (23) correspondante de préférence de forme tronconique.

7. Cylindre de serrure selon l'une quelconque des revendications précédentes, caractérisé en ce que la première broche à déclic (6) et/ou la deuxième broche à déclic (9) présentent, à l'état fermé, dans le canal (14) pour la clé, une section d'application pour le soulèvement simultané ou successif de la première et/ou de la deuxième broche à déclic (6, 9).

8. Cylindre de serrure selon l'une quelconque des revendications précédentes, caractérisé en ce que le diamètre externe de l'extrémité externe (20) de la première broche à déclic (6) présentant le renfoncement (22) est supérieur au diamètre externe de l'extrémité externe (21) de la deuxième broche à déclic (9) présentant la pointe (23), ce qui permet d'obtenir la section d'application, et en ce que de préférence la première broche à déclic (6) ne s'appuie pas à l'état fermé avec son extrémité externe (20) dans le canal (14) pour la clé.

9. Clé (19) réalisée sous forme d'une clé plate comportant deux côtés plats (42, 43) pour un cylindre de serrure (1) selon l'une quelconque des revendications précédentes, possédant une tige de clé (40) présentant une pointe de clé (41), dans laquelle on prévoit, sur la pointe de clé (41), au moins un premier chanfrein (46) ascendant ou descendant dans la direction d'insertion pour coopérer avec une première broche à déclic (6) et au moins un deuxième chanfrein (47) disposé derrière le premier chanfrein (46) dans la direction d'insertion, pour coopérer avec une deuxième broche à déclic (9) essentiellement opposée à la première broche à déclic (6),
dans laquelle le premier chanfrein (46)
- prend naissance à l'extérieur du plan médian (E) de la clé,
- se prolonge par le premier côté plat (42), et
- s'étend vers l'extérieur au-delà du plan médian (E) de la clé,
et dans laquelle le deuxième chanfrein (47)
- prend également naissance à l'extérieur du plan médian (E) de la clé,
- ne prend naissance que lorsque le premier chanfrein (46) s'est prolongé par le premier côté plat (42),
- se prolonge par l'autre côté plat (43),
- s'étend au-delà du plan médian (E) de la clé, et
- descend ou monte dans la direction opposée à celle du premier chanfrein (46),
si bien que les broches à déclic (6, 9) essentiellement opposées l'une à l'autre du cylindre de serrure (1) s'écartent successivement l'une de l'autre par pression lors de l'insertion. .

10. Clé selon la revendication 9, caractérisée en ce que la pointe de clé (41) présente au moins une saillie (48, 49) s'étendant dans la direction d'insertion, contre laquelle est réalisé le premier chanfrein (46), et en ce que, dans la direction d'insertion, derrière la saillie (48, 49), on prévoit une zone (50) disposée en retrait et décalée en outre latéralement par rapport à la saillie (48, 49), contre laquelle est réalisé le deuxième chanfrein (47).

11. Clé selon la revendication 10, caractérisée en ce que la pointe de clé (41) est réalisée en U, la zone (50) étant réalisée entre deux saillies (48, 49).

12. Clé selon l'une quelconque des revendications 9 à 11, caractérisée en ce que la clé (19) est réalisée sous la forme d'une clé à tourner.
